# FASCICULE DE BREVET EUROPEEN

(11) **EP 1 917 953 B1**
(45) Date de publication et mention de la délivrance du brevet: **20.01.2010**
(21) Numéro de dépôt: 07118485.7
(22) Date de dépôt: 15.10.2007
(51) Int. Cl.: A61H 35/02

(54) **Dispositif portable individuel pour bain d'oeil**
Individuelle tragbare Augendusche
Individual portable eyewash device

(30) Priorité: 03.11.2006 FR 0609629
(43) Date de publication de la demande: 07.05.2008
(73) Titulaire: PREVOR INTERNATIONAL, 75015 Paris (FR)
(72) Inventeur: Blomet, Joël, 75015 Paris (FR); Cailly, Patrick, 75015 Paris (FR); Hanek, Michel, 75015 Paris (FR)
(74) Mandataire: Cabinet Plasseraud

(56) Documents cités:
- WO-A-03/065967
- AU-B2- 437 491
- FR-A- 2 682 873
- US-A- 2 585 264

## Description

La présente invention concerne un dispositif portable individuel pour bain d'oeil, notamment d'un oeil accidenté par exemple pour avoir reçu des projections de produit chimique ou analogue.

Le lavage des projections de produit chimique dans un oeil est un problème qui se pose en permanence dans les laboratoires et les usines. Ce problème est encore mal résolu. En effet, la qualité et l'efficacité du lavage dépendent pour beaucoup de la rapidité de l'intervention après l'accident et de l'efficacité de la solution de lavage employée. Si de grands progrès ont été effectués sur la qualité des solutions de lavage, les matériels qui permettent de les mettre en oeuvre restent encore un frein à l'obtention d'un résultat efficace.

En outre, il est nécessaire, précisément dans le contexte d'une intervention rapide, typiquement dans un délai inférieur à une minute, que la personne accidentée elle-même soit en mesure d'effectuer, seule, le lavage de son oeil atteint avec le produit approprié.

On connaît aujourd'hui plusieurs dispositifs utilisables pour laver un oeil ayant reçu des projections de produits chimiques. Ces dispositifs peuvent se présenter sous la forme d'un flacon en verre (stérilisé) sur lequel est branchée une tubulure terminée par une oeillère. Il existe également des poches en matière plastique sur lesquelles est branchée une tubulure terminée par une oeillère. Il existe aussi des bouteilles en matière plastique remplies et fermées en ligne ; la stérilisation est réalisée de manière aseptique et le système d'ouverture est obtenu par rotation.

Ces systèmes présentent de nombreux inconvénients ou insuffisances quant à leur utilisation. Pour le flacon en verre, le risque de casse rend son utilisation problématique ; en outre, ils sont uniquement utilisables dans un support mural, et il se pose alors le problème de la péremption au terme d'une durée de six mois à compter de leur installation dans un support mural, ainsi que le problème de la propreté de l'oeillère qui reste à l'air libre. Les problèmes posés par les poches en matière plastique sont similaires. Quant aux bouteilles en matière plastique remplies et fermées en ligne, elles ne sont pas stérilisables dans un autoclave air/vapeur ; de plus, le processus d'ouverture est trop long.

Le document FR 2 682 036 au nom de la Demanderesse décrit un dispositif portable individuel pour bain d'oeil, dans lequel le bord d'une ouverture d'un réservoir est conformé de façon curviligne non plane, approximativement en selle de cheval, pour former une oeillère. Ce dispositif a été conçu en fonction des contraintes exposées plus haut et, de ce point de vue, donne entière satisfaction en utilisation.

Toutefois, ce dispositif connu a été réalisé avec un réservoir de faible contenance (typiquement environ 50 ml) : le faible volume de liquide disponible nécessite un lavage de l'oeil très rapidement (quelques secondes) après l'accident. Si l'on souhaite allonger le délai d'intervention (par exemple de l'ordre de la minute), il est nécessaire de disposer d'un volume de liquide beaucoup plus important (par exemple de l'ordre de 500 ml), ce qui implique un réservoir beaucoup plus grand tandis que son ouverture formant oeillère devrait conserver les mêmes dimensions. Un tel dispositif ne peut pas être fabriqué dans des conditions économiques en très grande série dans une matière propre à supporter un processus de stérilisation en autoclave air/vapeur et ce dispositif doit être fabriqué par moulage en mettant en oeuvre des techniques de moulage particulières, qui sont lentes et onéreuses. La fabrication de ces dispositifs ne peut donc pas être menée avec toute la souplesse souhaitable en termes de diversification des modèles de contenances diverses, ni surtout dans les conditions économiques souhaitables pour des productions en très grandes séries.

D'après notamment les documents FR 2 682 873, FR 1 448 427, DE 30 35 211, DE 25 40 914, on connait des dispositifs pour bain d'oeil constitués en plusieurs éléments avec notamment un récipient à col étroit formant réservoir pour un liquide stérile de bain d'oeil et une oeillère emboîtée munie de moyens d'emmanchement comprenant un manchon à double paroi à section en U propre à chevaucher le buvant du col en enserrant étroitement celui-ci ; le col et au moins une paroi du manchon sont équipés de reliefs complémentaires assurant la retenue axiale de l'oeillère sur le col et l'étanchéité de l'assemblage.

Toutefois, ces dispositifs connus sont prévus pour subir des processus de stérilisation chimique (par exemple au moyen d'oxyde d'éthylène) ou par rayons gamma à température ambiante. Par contre, ils ne sont pas appropriés pour supporter un processus de stérilisation thermique (à des températures de l'ordre de 110 à plus de 120°C) avec l'assurance de la conservation de l'étanchéité de l'assemblage de l'oeillère sur le col du récipient si ledit récipient et ladite oeillère sont constitués en des matières synthétiques ayant des comportements thermiques différents.

Or, la recherche de conditions de fabrication toujours plus favorables aussi bien sur le plan des coûts que sur celui des produits disponibles sur le marché conduit aujourd'hui précisément à envisager la production de dispositifs de bain d'oeil du type précité dans lesquels le récipient et l'oeillère sont constitués en des matières synthétiques thermiquement non compatibles, mais qui doivent être propres à supporter un processus de stérilisation par voie thermique, par autoclavage du type air/vapeur, avec conservation de l'étanchéité de l'assemblage de l'oeillère sur le col du récipient.

Un dispositif selon le préambule de la revendication 1 est décrit dans le document US-A-2 585 264.

La présente invention entend proposer une solution technique perfectionnée propre à résoudre les problèmes exposés ci-dessus rencontrés avec les dispositifs de l'art antérieur, à l'aide d'une oeillère facilement adaptable de manière étanche à tout type de récipient à col étroit, et permettant la formation d'un dispositif portable individuel pour bain d'oeil facilement stérilisable par un processus thermique tout en conservant ensuite le liquide contenu dans le récipient dans des conditions parfaitement stériles.

A ces fins, la présente invention propose un dispositif portable individuel pour bain d'oeil, selon la revendication 1. Le dispositif comprend un récipient muni d'un col étroit renfermant un liquide stérile pour bain d'oeil et une oeillère munie d'un manchon propre à coopérer par emmanchement avec le col, lequel dispositif, étant agencé conformément à l'invention, se caractérise en ce qu'il comprend en outre un joint d'étanchéité en matière élastiquement déformable, apte à supporter un traitement thermique de stérilisation et chimiquement compatible avec le liquide, et en ce que le joint possède une section en L reposant sur le buvant du col du récipient, la jupe définissant le grand jambage du L étant serrée entre le manchon et le col du récipient, ou en ce que le joint possède une section en U chevauchant le buvant du col du récipient, l'une des jupes définissant le U étant serrée entre le manchon et le col du récipient.

Grâce à cet agencement, la solidarisation de l'oeillère sur le récipient est réalisée de manière étanche quelles que soient les déformations subies par le col du récipient et le manchon de l'oeillère lors de traitements thermiques de stérilisation. Le dispositif portable individuel est facilement adaptable à tout type de récipient muni d'un col et ayant toute capacité souhaitable.

Dans le cas d'un joint possédant une section en U, le joint coopère de façon plus stable avec le col.

Par récipient à col étroit, on entend désigner tout récipient, notamment du type bouteille ou flacon, dont le col présente une dimension transversale sensiblement moindre que celle du corps du récipient, de sorte que ce récipient puisse, étant constitué en un matériau approprié, être fabriqué économiquement et en très grande série par soufflage d'une préforme.

Selon un mode de réalisation possible, le joint possède une section en L reposant, par une jupe définissant le petit jambage du L, sur le buvant du col du récipient, la jupe définissant le grand jambage du L étant serrée entre le manchon de l'oeillère et le col du récipient.

Dans un exemple concret de réalisation, il est avantageux que le manchon de l'oeillère chevauche le col du récipient et que ce soit la jupe formant le grand jambage du L située extérieurement au col ou respectivement la jupe extérieure définissant le U du joint d'étanchéité qui soit serrée entre la face interne du manchon de l'oeillère et la face externe du col du récipient.

Toujours dans l'optique d'assurer un positionnement stable du joint sur le col du récipient de manière à maintenir une étanchéité optimale, il est souhaitable que l'autre jupe définissant le U soit maintenue appliquée étroitement contre le col du récipient. Pour ce faire, on peut envisager que l'autre jupe soit plaquée élastiquement contre le col du récipient ou bien aussi, à titre de variante, qu'une bague formant contre-joint maintienne l'autre jupe du joint d'étanchéité ; dans ce but, on peut prévoir que le contre-joint soit une aile annulaire qui est solidaire du manchon et qui est décalée radialement par rapport à celui-ci, ou bien encore que le contre-joint soit une pièce tubulaire cylindrique apte à être introduite dans l'espace intérieur du joint.

Dans un exemple pratique de réalisation, le manchon de l'oeillère comprend au moins un relief apte à coopérer avec un relief de forme complémentaire prévu sur le col du récipient, l'oeillère étant solidarisée par encliquetage sur le col du récipient, ce qui simplifie et accélère le processus de montage du dispositif.

Afin de permettre la stérilisation du dispositif portable selon l'invention, le joint d'étanchéité est constitué en une matière apte à résister à une température comprise entre 100 et 130°C. Diverses matières peuvent répondre aux exigences énoncées, notamment, l'Evopréne, le butyle ou le silicone.

Les dispositions conformes à l'invention qui viennent d'être exposées confèrent une grande liberté pour le choix des matériaux constitutifs du récipient et de l'oeillère, respectivement. En particulier, on peut envisager que le récipient soit constitué en polypropylène, matériau qui est actuellement couramment employé pour la fabrication de récipients à usage pharmaceutique et qui offre l'avantage considérable de permettre une fabrication des récipients à col étroit par un processus de soufflage qui est plus économique que le processus de moulage. Un avantage supplémentaire, loin d'être négligeable, réside dans le fait que de tels récipients en polypropylène de capacités diverses sont couramment disponibles dans le commerce et qu'il n'est pas besoin, au moins pour la plupart des applications, de faire appel à des récipients de fabrication spécifique : le coût du dispositif s'en trouve réduit de façon considérable.

En parallèle, il est possible de mettre en oeuvre une oeillère constituée en une matière différente, et notamment de façon préférée que l'oeillère soit constituée en polycarbonate, matière qui possède un coefficient de dilatation thermique différent de celui du polypropylène.

La présente invention va maintenant être décrite à l'aide d'exemples uniquement illustratifs et nullement limitatifs de la portée de l'invention, avec référence aux dessins annexés sur lesquels :
- la figure 1A représente une vue en coupe longitudinale d'une partie d'un dispositif de bain d'oeil agencé selon un mode de réalisation conforme à l'invention ;
- la figure 1B est une vue partielle en coupe montrant une variante de l'agencement de la figure 1A ; et
- les figures 2A à 2C sont des vues partielles de diverses variantes de réalisation d'un dispositif de bain d'oeil agencé selon un autre mode, actuellement préféré, de réalisation conforme à l'invention.

Il est représenté sur la figure 1 une vue en coupe d'une partie d'un dispositif portable individuel pour bain d'oeil, désigné dans son ensemble par la référence 1, qui comprend une oeillère 2, typiquement et préférentiellement réalisée en polycarbonate, possédant une partie en forme de manchon 3 pour son montage sur le col 4 d'un récipient 5, typiquement et préférentiellement en polypropylène, propre à contenir un liquide stérile de bain d'oeil.

Le récipient 5 est de toute contenance souhaitée permettant d'être facilement transporté au quotidien par un éventuel utilisateur, par exemple dans une poche de blouse, une trousse à outils, un support mural ou une paillasse de laboratoire.

Des récipients à col étroit, constitués en polypropylène, qui sont fabricables par soufflage sont couramment disponibles sur le marché en capacités diverses et à des coûts très faibles.

Le dispositif 1 portable comprend un joint 6 d'étanchéité à section à forme générale au moins en L, qui repose sur le buvant 7 du col 4 du récipient 5. Par forme générale au moins en L, on entend désigner une forme présentant au moins un grand jambage associé à un retour transversal, à savoir un jambage associé à un retour selon une configuration en L ou bien deux jambages encadrant un retour selon une configuration en U.

Le joint d'étanchéité est constitué en une matière élastiquement déformable, apte à résister à la stérilisation par autoclavage du type air/vapeur, à savoir à une température comprise entre 100 et 130°C, et compatible chimiquement avec le liquide contenu dans le récipient 5. De nombreuses matières peuvent répondre à ces exigences, en particulier : caoutchouc naturel, EPDM (éthylène-propylène-diène-terpolumyre), butadiène-styrène, néoprène, Evoprène, nitrile, uréthane, silicone, fluoroélastomère, latex, thermoplastiques vulcanisés (TPV), thermoplastiques élastomères (TPE), polyacrylate, épichlorohydrine polymère, butyle, copolyester NBR (caoutchouc acrylonitrile-butadiène)-TPV de nitrile, TFV-EPDM.

De façon concrète, le joint est de préférence en une matière disponible commercialement sous la dénomination Evoprène ou en butyle ou en silicone.

Dans le mode de réalisation illustré à la figure 1, le joint d'étanchéité 6 possède une section en forme générale de L. La jupe 6a est serrée entre le manchon 3 de l'oeillère 2 et le col 4 du récipient 5, ce grâce à quoi la solidarisation de l'oeillère 2 sur le récipient 5 est réalisée de manière étanche en dépit du traitement thermique de stérilisation (typiquement à une température comprise entre 100 et 130°C). La jupe 6c formant le retour précité repose sur le buvant 7 du col.

Dans l'exemple de réalisation spécifique illustré à la figure 1A, le manchon 3 chevauche le col 4 du récipient 5 et la jupe 6a du joint d'étanchéité 6 est serrée entre la face interne 3a du manchon 3 de l'oeillère 2 et la face externe 4a du col 4 du récipient 5. Le joint 6 est ici conformé avec la jupe 6c s'étendant radialement vers l'intérieur.

Une variante de réalisation des dispositions qui précèdent est montrée à la figure 1B. Cette variante consiste en ce que le manchon 3 de l'oeillère 2 présente un diamètre inférieur à celui du col 4 du récipient 5 et est enfoncé dans ce dernier ; dans ce cas, la jupe 6a du joint d'étanchéité 6 est serrée entre la face externe 3b du manchon 3 de l'oeillère 2 et la face interne 4b du col 4 du récipient 5. Le joint 6 est ici conformé avec la jupe 6c s'étendant radialement vers l'extérieur.

Aux figures 2A à 2C sont montrées plusieurs variantes de réalisation d'un autre mode de réalisation, actuellement préféré en pratique, consistant en ce que le joint 6 d'étanchéité présente une section en forme générale de U et est défini par deux jupes 6a et 6b, le joint 6 chevauchant le buvant 7 du col 4 du récipient 5 ; la référence 6c désignant la jupe en retour précitée s'applique alors au fond du U.

Dans la variante de réalisation montrée à la figure 2A (le manchon 3 de l'oeillère 2 étant supposé coiffer le col 4 du récipient 5), la jupe 6a extérieure du joint 6 d'étanchéité est serrée entre la face externe 4a du col 4 du récipient 5 et la face interne 3a du manchon 3 de l'oeillère 2. L'autre jupe 6b reste appliquée élastiquement contre la face interne 4b du col 4 du récipient 5. Pour assurer un maintien et une compression corrects du joint, le manchon 3 est pourvu intérieurement d'une aile 14 d'étendue radiale, qui s'étend de préférence annulairement de façon continue ; cette aile 14 est située en regard du buvant 7 du col 4 du récipient 5 et comprime le petit jambage 6b en retour du joint 6 en direction axiale.

Si l'on souhaite assurer de façon certaine un appui de l'autre jupe 6b du joint 6 contre la face interne 4b du col 4 et renforcer le blocage du joint d'étanchéité 6 sur le buvant 7 du col 4, on peut prévoir à cet effet la mise en oeuvre d'un moyen mécanique sous forme d'un contre-joint 8 apte à comprimer le joint d'étanchéité 6. Un tel contre-joint peut de façon simple se présenter sous forme d'une bague 9 cylindrique de révolution introduite dans l'espace libre central du joint 6 et apte à serrer la jupe 6b interne contre la face interne 4b du col 4 du récipient 5.

Dans la variante de réalisation montrée à la figure 2B, la bague 9 se présente comme une aile annulaire solidaire du manchon 4 et décalée radialement vers l'intérieur par rapport à celui-ci de manière à définir une gouttière dans laquelle l'autre jupe 6b est emprisonnée et serrée.

Dans la variante de réalisation montrée à la figure 2C, la bague 9 est une pièce indépendante rapportée dans l'espace intérieur du joint. Comme illustré, il peut s'agir d'une pièce 15 ayant un corps annulaire cylindrique de révolution qui constitue la susdite bague 9 et qui est surmonté d'une tête 10 élargie, notamment circulaire, apte à être plaquée contre le fond 11 de l'oeillère 2 (lequel fond 11 peut être la face supérieure de l'aile 14 précitée).

Pour la solidarisation mécanique de l'oeillère au col 4 du récipient 5, le manchon 3 de l'oeillère 2 comprend une nervure 12 annulaire intérieure apte à coopérer avec une gorge 13 annulaire prévue sur la face externe 4a du col 4 du récipient 5 (les nervure et gorge pouvant être positionnées de façon inversée).

De manière supplémentaire, un bouchon (non représenté sur la figure mais de type connu en soi) est fixé de manière étanche sur l'oeillère 2.

Il est entendu que, de manière alternative, il est possible de prévoir un agencement inversé par rapport à celui qui vient d'être décrit en référence aux figures 2A à 2C, avec le manchon 3 de l'oeillère 2 qui s'insère dans le col 4 du récipient 5 avec la jupe 6b intérieure du joint 6 d'étanchéité en U qui est enserrée entre le col 4 et le manchon 3 et plaquée contre la face interne 4a du col 4 ; le contre-joint 8, s'il est mis en oeuvre, se présente alors sous forme d'une bague externe au col 4.

## Revendications

1. Dispositif (1) portable individuel pour bain d'oeil, comprenant un récipient (5) muni d'un col (4) étroit renfermant un liquide stérile pour bain d'oeil et une oeillère (2) munie d'un manchon propre à coopérer par emmanchement avec le col, le dispositif comprenant en outre un joint (6) d'étanchéité en matière élastiquement déformable, apte à supporter un traitement thermique de stérilisation et chimiquement compatible avec le liquide, **caractérisé en ce que** le joint (6) possède une section en L reposant sur le buvant (7) du col (4) du récipient (5), la jupe (6a) définissant le grand jambage du L étant serrée entre le manchon (3) de l'oeillère (2) et le col (4) du récipient (5), ou **en ce que** le joint (6) possède une section en U chevauchant le buvant (7) du col (4) du récipient (5), l'une (6a) des jupes définissant le U étant serrée entre le manchon (3) de l'oeillère (2) et le col (4) du récipient (5), ce grâce à quoi la solidarisation de l'oeillère (2) sur le récipient (5) est réalisée de manière étanche quelles que soient les déformations subies par le col du récipient et le manchon de l'oeillère lors de traitements thermiques de stérilisation.

2. Dispositif selon la revendication 1, **caractérisé en ce que** le joint (6) possède une section en L reposant, par une jupe (6c) définissant le petit jambage du L, sur le buvant (7) du col (4) du récipient (5), la jupe (6a) définissant le grand jambage du L étant serrée entre le manchon (3) de l'oeillère (2) et le col (4) du récipient (5).

3. Dispositif selon la revendication 1 ou 2, **caractérisé en ce que** le manchon (3) de l'oeillère (2) chevauche le col (4) du récipient (5) et **en ce que** c'est la jupe (6a) formant le grand jambage du L située extérieurement au col, respectivement la jupe (6a) extérieure définissant le U du joint d'étanchéité (6) qui est serrée entre la face interne (3a) du manchon (3) de l'oeillère (2) et la face externe (4a) du col (4) du récipient (5).

4. Dispositif selon la revendication 1 ou 3, **caractérisé en ce que** l'autre jupe (6b) du U est plaquée élastiquement contre le col (4) du récipient (5).

5. Dispositif selon la revendication 1 ou 3, **caractérisé en ce qu'**il comprend une bague (9) formant contre-joint (8) apte à maintenir l'autre jupe (6b) du joint d'étanchéité (6) plaquée contre le col (4) du récipient (5).

6. Dispositif selon la revendication 5, **caractérisé en ce que** la bague (9) est une aile annulaire solidaire du manchon et décalée radialement par rapport à celui-ci.

7. Dispositif selon la revendication 5, **caractérisé en ce que** la bague (9) est une pièce indépendante rapportée dans l'espace intérieur du joint.

8. Dispositif selon l'une quelconque des revendications précédentes, **caractérisé en ce que** le manchon (3) de l'oeillère (2) comprend au moins un relief (12) apte à coopérer avec un relief (13) de forme complémentaire prévu sur le col (4) du récipient (5), l'oeillère étant solidarisée par encliquetage sur le col du récipient.

9. Dispositif selon l'une quelconque des revendications précédentes, **caractérisé en ce que** le joint d'étanchéité (6) est constitué en une matière apte à résister à une température comprise entre 100 et 130°C.

10. Dispositif selon l'une quelconque des revendications précédentes, **caractérisé en ce que** le joint est en une matière choisie parmi l'Evoprène, le butyle ou le silicone.

11. Dispositif selon l'une quelconque des revendications précédentes, **caractérisé en ce que** le récipient est constitué en polypropylène.

12. Dispositif selon la revendication 11, **caractérisé en ce que** l'oeillère est constituée en polycarbonate.

## Claims

1. Individual portable device (1) for eye bath, comprising a receptacle (5) provided with a narrow neck (4) inclosing a sterile liquid for eye bath and an eye cup (2) provided with a sleeve suitable for cooperating by interlocking with the neck, the device furthermore comprising a seal (6) made of an elastically deformable material, able to withstand a heat sterilization treatment and that is chemically compatible with the liquid, **characterized in that** the seal, (6) possesses a L-shaped section resting on the rim (7) of the neck (4) of the receptacle (5), the skirt (6a) defining the large leg of the L being clamped between the sleeve (3) of the eye cup (2) and the neck (4) of the receptacle (5) , or **in that** the seal (6) has a U- shaped section overlapping the rim (7) of the neck (4) of the receptacle (5), one (6a) of the skirts defining the U being clamped between the sleeve (3) of the eye cup (2) and the neck (4) of the receptacle (5), whereby the eye cup (2) is secured to the receptacle (5) in a leaktight manner regardless of the deformations undergone by the neck of the receptacle and the sleeve of the eye cup during heat sterilization treatments.

2. Device according to Claim 1, **characterized in that** the seal (6) has an L-shaped section resting, via a skirt (6c) defining the small leg of the L, on the rim (7) of the neck (4) of the receptacle (5), the skirt (6a) defining the large leg of the L being clamped between the sleeve (3) of the eye cup (2) and the neck (4) of the receptacle (5).

3. Device according to Claim 1 or 2, **characterized in that** the sleeve (3) of the eye cup (2) overlaps the neck (4) of the receptacle (5) and **in that** it is the skirt (6a) forming the large leg of the L and situated externally to the neck, respectively the external skirt (6a) defining the U of the seal (6) which is clamped between the inner face (3a) of the sleeve (3) of the eye cup (2) and the outer face (4a) of the neck (4) of the receptacle (5).

4. Device according to Claim 1 or 3, **characterized in that** the other skirt (6b) of the U is pressed elastically against the neck (4) of the receptacle (5).

5. Device according to Claim 1 or 3, **characterized in that** it comprises a ring (9) forming a counter-seal (8) able to keep the other skirt (6b) of the seal (6) pressed against the neck (4) of the receptacle (5).

6. Device according to Claim 5, **characterized in that** the ring (9) is an annular web secured to the sleeve and offset radially with respect to the latter.

7. Device according to Claim 5, **characterized in that** the ring (9) is an independent piece added on in the internal space of the seal.

8. Device according to any one of the preceding claims, **characterized in that** the sleeve (3) of the eye cup (2) comprises at least one relief (12) able to cooperate with a relief (13) of complementary shape provided on the neck (4) of the receptacle (5), the eye cup being secured by snap-fitting to the neck of the receptacle.

9. Device according to any one of the preceding claims, **characterized in that** the seal (6) is made of a material able to resist a temperature of between 100 and 130°C.

10. Device according to any one of the preceding claims, **characterized in that** the seal is made of a material chosen from among Evoprene, butyl, or silicone,

11. Device according to any one of the preceding claims, **characterized in that** the receptacle is made of polypropylene.

12. Device according to Claim 11, **characterized in that** the eye cup is made of polycarbonate.

## Patentansprüche

1. Einzelne tragbare Augenbad-Vorrichtung (1), mit einem mit einem engen Kragen (4) versehenen Aufnahmebehälter (5), der eine sterile Augenbadflüssigkeit enthält, und einer Augenbadewanne (2), die mit einem Stutzen versehen ist, der durch Einstecken mit dem Kragen zusammenwirken kann, wobei die Vorrichtung außerdem eine Hohlleiterdichtung (6) aus einem elastisch verformbaren Material aufweist, die eine thermische Sterilisationsbehandlung aushalten kann und mit der Flüssigkeit chemisch kompatibel ist, **dadurch gekennzeichnet, dass** die Dichtung (6) einen L-förmigen Querschnitt besitzt und auf dem Rand (7) des Kragens (4) des Behälters (5) aufliegt, wobei die Schürze (6a), die den großen Schenkel des L definiert, zwischen dem Stutzen (3) der Augenbadewanne (2) und dem Kragen (4) des Aufnahmebehälters (5) eingeklemmt ist, oder dass die Dichtung (6) einen U-förmigen Querschnitt besitzt, der mit dem Rand (7) des Kragens (4) des Aufnahmebehälters (5) überlappt, wobei eine (6a) der Schürzen, die das U definieren, zwischen dem Stutzen (3) der Augenbadewanne (2) und dem Kragen (4) des Aufnahmebehälters (5) eingeklemmt ist, wobei kraft dessen die Befestigung der Augenbadewanne (2) am Aufnahmebehälter (5) unabhängig von den Verformungen, denen der Kragen des Aufnahmebehälters und der Stutzen des Augenbadewanne bei thermischen Sterilisationsbehandlungen unterworfen werden, auf dichte Weise verwirklicht wird.

2. Vorrichtung nach Anspruch 1, **dadurch gekennzeichnet, dass** die Dichtung (6) einen L-förmigen Querschnitt besitzt, der mit seiner den kleinen Schenkel des L definierenden Schürze (6c) auf dem Rand (7) des Kragens (4) des Aufnahmebehälters (5) aufliegt, wobei, die den großen schenkel des L definierende Schürze (6a) zwischen dem Stutzen (3) der Augenbadewanne (2) und dem Kragen (4) des Aufnahmebehälters (5) eingeklemmt ist.

3. Vorrichtung nach Anspruch 1 oder 2, **dadurch gekennzeichnet, dass** der Stutzen (3) der Augenbadewanne (2) mit dem Kragen (4) des Aufnahmebehälters (5) überlappt und dass die den großen Schenkel des L bildende Schürze (6a), die sich außerhalb des Kragens befindet, bzw. die das U der Hohlleiterdichtung (6) definierende äußere Schürze (6a) zwischen der Innenfläche (3a) des Stutzene (3) der Augenbadewanne (2) und der äußeren Fläche (4a) des Kragens (4) des Aufnahmebehälters (5) eingeklemmt ist.

4. Vorrichtung nach Anspruch 1 oder 3, **dadurch gekennzeichnet, dass** die andere Schürze (6b) des U elastisch gegen den Kragen (4) des Aufnahmebehälters (5) gedrängt wird.

5. Vorrichtung nach Anspruch 1 oder 3, **dadurch gekennzeichnet, dass** sie einen Ring (9) aufweist, der eine Gegendichtung (8) bildet, die die andere Schürze (6b) der Hohlleiterdichtung (6) gegen den Kragen (4) des Aufnahmebehälters (5) gedrängt, halten kann.

6. Vorrichtung nach Anspruch 5, **dadurch gekennzeichnet, dass** der Ring (9) ein mit dem Stutzen fest verbundener ringförmiger Flansch ist und in Bezug auf diesen radial versetzt ist.

7. Vorrichtung nach Anspruch 5, **dadurch gekennzeichnet, dass** der Ring (9) ein unabhängiges Teil ist, das in den Innenraum der Dichtung eingesetzt ist.

8. Vorrichtung nach einem der vorhergehenden Ansprüche, **dadurch gekennzeichnet, dass** der Stutzen (3) der Augenbadewanne (2) wenigstens ein Relief (12) aufweise, das mit einem Relief (13) mit komplementärer Form zusammenwirken kann, das am Kragen (4) des Aufnahmebehälters (5) vorgesehen ist, wobei die Augenbadewanne durch Einrasten am Kragen der Aufnahmebehälters fest verbunden ist.

9. Vorrichtung nach einem der vorhergehenden Ansprüche, **dadurch gekennzeichnet, dass** die Hohlleiterdichtung (6) aus einem Material gebildet ist, das einer Temperatur im Bereich von 100 bis 130°C widerstehen kann.

10. Vorrichtung nach einem der vorhergehenden Ansprüche, **dadurch gekennzeichnet, dass** die Dichtung aus einem Material besteht, das aus Evopren, Butyl oder Silikon gewählt ist.

11. Vorrichtung nach einem der vorhergehenden Ansprüche, **dadurch gekennzeichnet, dass** der Aufnahmebehälter aus Polypropylen gebildet ist.

12. Vorrichtung nach Anspruch 11, **dadurch gekennzeichnet, dass** die Augenbadewanne aus Polycarbonat gebildet ist.
